# FASCICULE DE BREVET EUROPEEN

(11) **EP 0 104 962 B1**
(45) Date de publication et mention de la délivrance du brevet: **11.10.1989**
(21) Numéro de dépôt: 83401618.0
(22) Date de dépôt: 05.08.1983
(51) Int. Cl.: B03D 1/14, B03B 1/04

(54) **Appareil et procédé de conditionnement d'argile à haute densité**
Vorrichtung und Verfahren zur Vorbehandlung von Ton hoher Dichte
Apparatus and method for conditioning high-density clay

(30) Priorité: 25.08.1982 US 411505
(43) Date de publication de la demande: 04.04.1984
(73) Titulaire: ENGELHARD CORPORATION, Iselin New Jersey 08830 (US)
(72) Inventeur: Bacon, Franklin Camp, Jr., Macon Georgia 31204 (US); Brooks, Robert L., Gordon Georgia 31031 (US)
(74) Mandataire: Geering, Keith Edwin

(56) Documents cités:
- GB-A- 310 834
- US-A- 2 008 684
- US-A- 2 316 769
- US-A- 2 914 385
- US-A- 3 599 879
- US-A- 3 872 010

## Description

Cette invention se rapporte au domaine de la flottation par moussage des argiles telles que le kaolin, qui contiennent des impuretés minérales telles que le dioxyde de titane et elle se rapporte plus particulièrement à un appareil et à un procédé destinés à conditionner une pulpe aqueuse de particules d'argile et d'impuretés minérales en préparation du traitement de cette pulpe par une flottation par moussage.

Il est habituel, lorsqu'on soumet de l'argile à la flottation par moussage, de conditionner tout d'abord une suspension de cette argile en y ajoutant des activateurs tels que le chlorure de calcium, l'oxyde de calcium et l'acide oléique et en soumettant le mélange résultant à une agitation très intense de manière à fournir à la suspension un apport d'une quantité importante de chevaux-vapeur-heure, c'est-à-dire d'au moins vingt cinq chevaux-vapeur-heure d'énergie par tonne de solides de l'argile. On suppose que l'impureté minérale dioxyde de titane contient des groupes hydroxyle qui, après un apport d'énergie suffisant, réagissent avec l'ion calcium introduit par les activateurs mentionnés plus haut pour satisfaire une des valences de l'ion calcium, l'autre valence étant satisfaite par réaction avec l'anion acide oléique pour lier chimiquement la molécule d'acide oléique, c'est-à-dire l'oléate à la particule d'impureté minérale dioxyde de titane. L'oléate rend la particule hydrophobe et plus compatible avec les bulles d'air qui sont introduites ultérieurement pendant la phase de flottation par moussage du traitement. On suppose en outre que l'agitation violente ou prolongée favorise la réaction entre l'ion calcium et la particule de dioxyde de titane, suivie d'une réaction avec l'acide oléique.

Jusqu'à présent, dans de nombreux cas, le conditionnement s'effectuait dans la cuve de flottation avant de soumettre la pulpe à la flottation par moussage. Les brevets U.S 1 285 061, 3 437 203 et 3 491 880 illustrent un appareil de flottation mais ne décrivent ni ne suggèrent pas une pluralité de cloisons à peu près horizontales munies de trous dans lesquels une pluralité de rotors sont mis en rotation par un arbre d'entraînement commun. Les rotors utilisés dans l'appareil de ces brevets servent non seulement pour agiter la pulpe mais également pour introduire de l'air dans la pulpe par aspiration.

Les brevets U.S. 3 864 438 et 3 872 010 décrivent également des machines de flottation qui, toutefois, utilisent un rotor à double pale qui coopère avec un jeu d'aubes disposées en cercle. Aucun de ces brevets ne décrit ni ne suggère l'utilisation d'une pluralité de rotors positionnés et adaptés pour tourner sur un arbre commun dans des trous ménagés dans une pluralité de cloisons à peu près horizontales.

Un inconvénient de ces procédés de flottation par moussage de la technique antérieure destiné à éliminer des impuretés à base de titane d'argiles du type kaolin consistait dans l'utilisation de quantités relativement grandes de réactifs, comparativement aux quantités utilisées dans le procédé de flottation dans lequel on utilise le dispositif de conditionnement de cette invention. Un autre inconvénient de la technique antérieure est la nécessité d'ajouter les réactifs à des stades séparés par des périodes de conditionnement prolongées. Le dosage des réactifs, le procédé d'addition et le grand apport d'énergie de la technique antérieure étaient rendus nécessaires par le défaut d'efficacité de l'application de l'énergie aux très fines particules d'argiles, en raison de laquelle une quantité insignifiante de l'impureté à base de titane se sépare des particules d'argiles et est mise en état de pouvoir être extraite de la suspension aqueuse dans le procédé de flottation par moussage. Par suite de cette déficience du conditionnement, les réactifs coûteux sont utilisés en une quantité excessive et la suspension doit être fortement diluée (à moins de 20 % en poids et à une valeur aussi faible que 5 % en poids) pour permettre de réaliser l'élimination totale de ces réactifs, de leurs produits de réaction et de l'impureté minérale à base de titane. La suspension très diluée qui émerge du processus de flottation par moussage doit être ensuite déshydratée pour être ramenée à des concentrations techniques utilisables. L'équipement de déshydratation pour des argiles en particules aussi fines est très coûteux, aussi bien à acquérir qu'à exploiter. Au total, la déficience du conditionnement se traduit par un accroissement considérable et inutile du coût des réactifs, du conditionnement et de la déshydratation.

US-A-2 316 769 décrit un mélangeur comprenant une cuve avec une pluralité de cloisons annulaires disposées dans la cuve et divisant l'intérieur de la cuve en une pluralité de chambres, chacune des cloisons entourant une ouverture dans laquelle se trouve un rotor porté par un arbre d'entraînement.

L'invention se rapporte à une machine de conditionnement à haute intensité destinée à conditionner une pulpe aqueuse contenant des particules d'une argile, telle que le kaolin et des impuretés minérales colorantes avant de soumettre la pulpe à la flottation par moussage ou d'éliminer par flottation les impuretés minérales à base de titane en injectant une multitude de bulles d'air dans la pulpe. Elle concerne un dispositif conforme à l'objet de la revendication 1.

L'invention apporte un dispositif extrêmement bien approprié pour conditionner des minéraux en très fines particules (100 % de moins de 10 micromètres) dispersées dans de l'eau à des concentrations de plus de 35 % de solides, bien qu'il soit également efficace pour conditionner une suspension à des concentrations plus basses. Un important avantage de ce dispositif est la dissipation utile de 200 CV-h/tonne de solides dans un processus de flottation par moussage à haute concentration de solides (supérieure à 35 % de solides).

Ce dispositif de conditionnement traite suffisamment efficacement l'impureté minérale à base de titane dans des argiles du type kaolin pour que 1) le niveau des réactifs et des matières particulai- res inertes particulières au processus de flottation par moussage soit réduit à un total de moins de 2,7 kg par tonne de solides, 2) la concentration de la suspension d'argile pendant toute la durée du processus de flottation par moussage puisse être maintenue à un niveau supérieur à 35 % en poids, 3) tous les réactifs de conditionnement puissent être ajoutés en une seule fois et au même endroit, 4) l'énergie totale du conditionnement soit réduite à moins de 200 CV-h/tonne de solides, et 5) les impuretés minérales à base de titane rendues disponibles pour l'extraction excèdent 80 % de la teneur initiale en impuretés de l'argile.

Les proportions relatives de chaque rotor qui s'étendent au-dessus et au-dessous de la cloison à peu près horizontale déterminent à un degré important le taux de recyclage de la pulpe dans chaque chambre et le débit de pulpe qui passe d'une chambre à la chambre qui la surmonte directement. De cette façon, lorsque le rotor s'étend à peu près à moitié au-dessus et à moitié au-dessous de la plaque formant la cloison à peu près horizontale, on peut concevoir que la quantité de pulpe expulsée dans la chambre qui surmonte le rotor est à peu près égale à la quantité expulsée par le rotor dans la chambre située au-dessous de la cloison. Toutefois, lorsque le rotor est positionné de telle manière que la partie supérieure fermée du rotor soit presque au même niveau que la cloison à peu près horizontale, une très petite quantité de pulpe est expulsée par le rotor dans la chambre supérieure tandis que presque toute la pulpe est expulsée par le rotor dans la chambre supérieure tandis que presque toute la pulpe est recyclée dans la chambre intérieure. Un tube d'alimentation débouche dans la chambre extrême inférieure pour y introduire la pulpe. La pulpe conditionnée est extraite de la chambre extrême supérieure de la cuve.

L'argile/matière minérale à conditionner est mise en suspension dans de l'eau à une concentration d'environ 35 % de solides, bien qu'on puisse utiliser des concentrations plus faibles ou plus fortes. La suspension est admise au bas du volume travaillant de la cuve et contrainte à s'élever, en passant à travers chaque rotor et en séjournant dans chaque chambre (formée par les cloisons horizontales). La suspension sort du volume travaillant de la cuve à travers soit un orifice, soit un canal de coulée situé au niveau de la surface du liquide.

Par exemple, le rotor d'un dispositif particulier de cette invention ressemble en configuration à un ventilateur « à cage d'écureuil >,. Le rotor est fixé à l'arbre tournant au moyen d'un moyeu fixé à une plaque de base circulaire. Perpendiculairement à la plaque de base sont disposées plusieurs barres plates ou légèrement incurvées, disposées en circonférence sur le tour de la plaque de base. Le nombre, l'angle sur le rayon, la longueur et la courbure ce ces barres sont importants pour l'efficacité de l'application de ce dispositif. Une vitesse périphérique efficace et d'un bon rendement pour une aube de ce type est d'environ 730 mètres/minutes, bien qu'on puisse utiliser des vitesses périphériques plus faibles ou plus grandes dans diverses conditions.

Le dispositif de conditionnement de cette invention peut être utilisé en qualité d'unité unique pour le fonctionnement discontinu ou en unités multiples pour le fonctionnement continu, en série et/ou en parallèle.

En qualité d'illustration particulière, le dispositif de conditionnement de cette invention est une cuve de 1,22 mètres de diamètre, 2,44 mètres de hauteur, divisée en six chambres grossièrement égales par des cloisons horizontales d'une largeur annulaire de 0,4 mètre. Sur l'arbre sont montés cinq rotors tels que celui décrit, chacun d'environ 0,4 mètre de diamètre par environ 0,25 mètre de hauteur. La position des rotors le long de l'arbre est liée à celle des cloisons et elle est placée de manière à donner le plus grand effet d'élimination pour le plus faible apport de puissance. Les rotors sont entraînés en rotation à environ 730 mètres par minute par un moteur électrique de _{125 CV}.

Une suspension argile-eau a été préparée avec les réactifs appropriés et à une concentration de 40 % de solides et elle était admise au bas de la cuve à travers un tube vertical monté le long de la face interne de la paroi de la cuve. La suspension . sortait de la cuve à travers un orifice ménagé dans la paroi de la cuve à environ 0,3 mètre du haut de la cuve. L'écoulement de la suspension à travers la cuve était maintenu à un débit approprié pour maintenir un temps de séjour d'entre 2 et 6 minutes dans chaque chambre. L'apport total d'énergie était équivalent à environ 150 CV-h/tonne de solides. La suspension argile-eau était convenablement conditionnée pour permettre une flottation par moussage à environ 40 % de solides et de manière à déterminer l'élimination de plus de 80 % de la matière minérale à base de titane présente dans l'argile d'origine.
La Fig. 1 est une vue en coupe en élévation de la machine de conditionnement de la présente invention ;
La Fig. 2 est une vue en plan du conditionneur représenté à la Fig. 1 ;
La Fig. 3 est une vue en coupe partielle prise selon la ligne 3-3 de la Fig. 1 ;
La Fig. 4 est une vue en coupe prise selon la ligne 4-4 de la Fig. 3.

En se reportant aux Figures, on a représenté une cuve 1 supportée par des pieds 2 et ayant une vanne d'écoulement 3, un tube de sortie 4 et un tube d'alimentation d'entrée 5 qui pénètre à travers la paroi supérieure de la cuve 1 et s'étend vers le bas, jusqu'aux parties inférieures de la cuve 1, où la charge est débitée dans la cuve. La cuve est également munie d'un certain nombre de cloisons circulaires 6 montées sur la paroi intérieure de la cuve 1 et qui s'étendent dans une direction générale horizontale, de la paroi de la cuve vers l'intérieur de la cuve. Chaque cloison 6 est munie d'un trou circulaire central 7. En outre, des cloisons 8 de disposition générale verticale sont montées sur la paroi intérieure de la cuve et s'étendent d'à peu près juste au-dessous du niveau du tube de sortie 4 jusqu'au fond de la cuve.

Les rotors 10 sont montés sur un arbre 11 à peu près vertical de telle manière que chaque rotor soit positionné dans le trou 7 d'une cloison 6. L'arbre 11 est relié pour l'entraînement à un moteur approprié ou à une autre force d'entraînement en rotation servant à le faire tourner au nombre de tr/mn désiré. Chaque rotor 10 est muni d'une extrémité supérieure fermée 12 comprenant une face circulaire 13 munie d'un trou circulaire central 14 à travers lequel passe un moyeu 15, une couronne circulaire 16 est montée contre la surface interne ou inférieure de la plaque 13 et est boulonnée au moyeu 15 à travers la plaque 13. Le moyeu 15 est convenablement fixé à l'arbre à l'aide de clavettes et/ou de vis d'arrêt. Le rotor 10 est en outre muni d'aubes 17 à peu près verticales qui peuvent être incurvées ou simplement inclinées par rapport aux rayons. L'extrémité supérieure de chaque aube 17 est fixée aux parties périphériques extérieures de la plaque circulaire supérieure 13 et l'extrémité inférieure de chaque aube 17 est fixée à une plaque circulaire inférieure 18. La plaque circulaire inférieure 18 est munie d'un grand trou concentrique 19 de sorte que le fond du rotor. est ouvert en permettant ainsi à la pulpe de s'écouler de bas en haut pour pénétrer à l'intérieur du rotor. Les aubes 17 sont en outre renforcées d'une couronne de renforcement 20 qui est fixée à la partie centrale de chaque aube.

Le rotor extrême supérieur 10 est monté dans le trou 7 de telle manière que l'extrémité supérieure fermée 12, c'est-à-dire la plaque circulaire supérieure 13 et le moyeu 15 soient sensiblement au même niveau que la cloison extrême supérieure. Dans cette position, la pulpe qui est entraînée vers le haut, vers l'intérieur, est projetée latéralement vers l'extérieur dans la même chambre et une petite quantité, quand encore elle existe, est projetée dans l'espace qui surmonte la cloison supérieure 6.

Tous les autres rotors 10 montés dans les trous 7 des cloisons 6 situées au-dessous du rotor extrême supérieur sont montés dans leurs trous respectifs de telle manière qu'une petite portion des aubes 17 s'étende au-dessus de la cloison dans laquelle le rotor est monté. Dans la forme de réalisation représentée sur les Figures, les aubes 17 de tous les rotors, à l'exception du rotor extrême supérieur, s'étendent sur environ un quart de leur longueur au-dessus du plan de la cloison dans laquelle le rotor est monté, et à peu près les trois quarts s'étendent au-dessous de ce plan. De cette façon, la majeure partie de la pulpe attirée vers le haut dans le rotor contenu dans la chambre est projetée à l'extérieur latéralement dans la même chambre et une petite proportion de la pulpe est projetée latéralement dans la chambre supérieure. Les cloisons horizontales 6 garantissent que la pulpe s'écoule à travers les rotors. Naturellement, les rotors 16 peuvent être élevés ou abaissés par rapport à leurs cloisons respectives et les débits à travers l'ensemble de la cuve 1 peuvent être modérés en réinjectant une plus grande quantité de la pulpe dans la chambre dans laquelle elle a été extraite.

Diverses modifications peuvent être apportées à la machine telle qu'elle est représentée sur les dessins. Par exemple, les trous 7 des cloisons 6 ne doivent pas nécessairement être circulaires ni concentriques. Les trous 7 peuvent présenter n'importe quelle configuration, par exemple, carrée, triangulaire, hexagonale, pentagonale, etc... En outre, les trous 7 ne doivent pas être exactement concentriques, pourvu que le rotor soit libre de tourner dans le trou et que le trou donne un dégagement suffisant pour permettre cette rotation libre. En outre, il n'est pas essentiel que l'arbre d'entraînement soit concentrique à chacun des trous 7 et à chacune des cloisons 6, le critère important étant que les' dimensions, configurations et positions relatives de l'arbre d'entraînement 11, des trous 17 et des rotors 10 soient telles que les rotors tournent librement dans les trous 7.

En outre, les cloisons 6 n'ont pas à être nécessairement horizontales ni plates. Les cloisons 6 peuvent être ondulées, à surface rugueuse, à surface bosselée, à surface nervurée, d'une forme conique ou d'une autre forme appropriée quelconque. En outre, les cloisons 6 n'ont pas à être nécessairement montées à joint étanche contre les parois de la cuve 1 et on peut tolérer une certaine fuite entre une chambre et une autre par un point autre que les trous 7. Dans la disposition la plus pratique, la cuve 1 est verticale ; toutefois, si l'on utilise un dispositif étanche, la cuve 1 peut être horizontale, auquel cas l'arbre d'entraînement 11 est horizontal et les cloisons 6 sont verticales. Dans ce cas, l'extrémité supérieure de la cuve 1 devrait être fermée et l'arbre d'entraînement devrait travailler à travers un joint approprié dans le couvercle de la cuve 1.

En outre, des moyens peuvent être prévus pour modifier la position de chaque rotor 10 sur l'arbre d'entraînement 11 de façon à ajuster les proportions du rotor qui s'étendent au-dessous et au-dessus de sa cloison correspondante. En outre, si on le désire, l'arbre d'entraînement lui-même peut être déplacé axialement pour ajuster la position des rotors 10 par rapport aux cloisons 6.

Le débit de circulation à travers -la cuve 1 peut varier dans un large intervalle. Par exemple, utiliser des débits d'environ 57 à environ 132 litres par minute, de préférence d'environ 76 à environ 114 litres par minute. Les temps de séjour représentatifs de la pulpe dans chaque chambre s'étalent entre 2 et 8 minutes. Le débit de circulation d'une chambre à une autre est réglé par la position des rotors 10 par rapport aux trous 7 dans des cloisons horizontales 6 ainsi que par le débit de charge pénétrant dans la cuve 1 à travers le tube d'alimentation. Le rotor 10 extrême supérieur est de préférence placé de manière que son extrémité supérieure fermée 12 se trouve au niveau de la cloison extrême supérieure 6 ou légèrement au-dessous de ce niveau, ce qui semble éviter la formation d'une aspiration notable dans la chambre intérieure et éviter une projection violente de la pulpe au-dessus de la cloison 6 extrême supérieure. D'autres changements et modifications sont possibles.

## Revendications

1. Mélangeur, spécialement approprié à servir d'appareil pour conditionner une pulpe aqueuse contenant des particules d'argile et des impuretés minérales en préparation du traitement de cette pulpe par une flottation par moussage, ce mélangeur étant du type comprenant :
- une cuve cylindrique (1) ; une pluralité de cloisons annulaires (6) disposées dans ladite cuve (1) et divisant l'intérieur de ladite cuve en une pluralité de chambres, chacune desdites cloisons (6) entourant une ouverture (7) ; des moyens d'alimentation (5) débouchant dans la chambre située à une extrémité de ladite cuve ; des moyens d'évacuation (4) disposés dans la chambre située à l'autre extrémité de ladite cuve ; un arbre d'entraînement (11), pouvant être entraîné en rotation, positionné dans ladite cuve (1) et passant à travers lesdites ouvertures (7) des cloisons (6) ; et une pluralité de rotors (10) dont chacun est solidaire en rotation dudit arbre (11) et est disposé dans l'ouverture (7) d'une cloison annulaire correspondante (6), caractérisé en ce que :
- lesdits rotors (10) comprennent chacun un tambour creux ouvert vers la chambre d'alimentation et fermé vers la chambre d'évacuation et possédant, comme paroi latérale, une pluralité d'aubes espacées (17) qui s'étendent parallèlement au dit arbre le long de sa périphérie de telle manière que, lorsque le rotor est mis en rotation, la pulpe aqueuse soit aspirée à travers sa face ouverte et expulsée par la force centrifuge vers l'extérieur à travers les espaces compris entre lesdites aubes.

2. Mélangeur selon la revendication 1, caractérisé en ce que chaque rotor (10) est positionnée de façon que le rotor soit engagé dans deux chambres adjacentes.

3. Mélangeur selon la revendication 1 ou 2, caractérisé en ce que une pluralité de cloisons radiales (8) sont positionnées dans lesdites chambres, parallèlement au dit arbre et dans des positions adjacentes aux périphéries extérieures desdites cloisons annulaires.

## Claims

1. A mixer, especially suited to serve as apparatus for conditioning an aqueous pulp containing particles of clay and of mineral impurities preparatory to treatment of the pulp by froth flotation, the mixer being of the type comprising :
- a cylindrical vessel (1) ; a plurality of annular baffles (6) disposed in the vessel and dividing the interior of said vessel into a plurality of chambers, each of the said baffles (6) surrounding an opening (7) ; inlet means (5) opening into the chamber situated at one end of the said vessel ; outlet means (4) disposed in the chamber situated at the other end of the said vessel ; a rotatable drive shaft (11), positioned in the said vessel (1) and extending through the said openings (7) of the baffles (6) ; and a plurality of rotors (10) each of which-is rotatable with the said shaft (11) and is disposed in the opening (7) of a corresponding annular baffle (6), characterized in that :
- the said rotors (10) each comprising a hollow drum open towards the inlet chamber and closed towards the outlet chamber and having, as sidewall, a plurality of spaced vanes (17) which extend parallel to the said shaft the length of its periphery in such manner that, when the rotor is rotated, the aqueous pulp is drawn through its open face and expelled by centrifugal force through the spaces between the said vanes.

2. Mixer according to claim 1, characterized in that each rotor (10) is positioned so that the rotor engages with two adjacent chambers.

3. Mixer according to claim 1 or 2, characterized in that a plurality of radial baffles (8) are positioned in the said chambers, parallel to the said shaft and in positions adjacent to the outer peripheries of the said annular baffles.

## Patentansprüche

1. Mischer, speziell geeignet als Vorrichtung zum Konditonieren einer wasserhaltigen weichen Masse, die Tonpartikel und mineralische Verunreinigungen enthält bei der Vorbehandlung dieser weichen Masse durch eine Schaumschwimmaufbereitung, wobei der Mischer vom Typ ist, der aufweist :
- einen zylindrischen Behälter (1) ; eine Mehrzahl von ringförmigen Trennwänden (6), die in dem Behälter (1) angeordnet sind und das Innere des Behälters in eine Mehrzahl von Kammern aufteilen, wobei eine jede der genannten Trennwände (6) eine öffnung (7) umgibt ; Zuführeinrichtungen (5), die in die Kammer münden, die an einem Ende des Behälters angeordnet sind ; Ausbringeinrichtungen (4), die in der Kammer angeordnet sind, die am anderen Ende des Behälters angeordnet ist; eine Antriebswelle (11), die in Drehung versetzbar ist, die in dem Behälter (1) angeordnet ist und die genannten öffnungen (7) der Trennwände (6) durchsetzt; und eine Mehrzahl von Rotoren (10), von denen sich jeder zusammen mit der Welle (11) dreht und in der öffnung (7) einer entsprechenden ringförmigen Trennwand (6) angeordnet ist, dadurch gekennzeichnet,
- daß die genannten Rotoren (10) jeweils eine hohle Trommel aufweisen, die in Richtung auf die Zuführkammer offen und in Richtung auf die Ausbringkammer geschlossen ist, und als Seitenwand eine Mehrzahl von beabstandeten Schaufeln (17) aufweist, die sich parallel zu der Welle entlang ihres Umfangs derart erstrecken, daß, wenn der Rotor in Drehung versetzt ist, die wasserhaltige weiche Masse durch seine offene Seite angesaugt wird und durch die Zentrifugalkraft nach außen durch die Räume ausgeworfen wird, die zwischen den Schaufeln vorhanden sind.

2. Mischer nach Anspruch 1, dadurch gekennzeichnet, daß jeder Rotor (10) derart angeordnet ist, daß der Rotor in zwei benachbarte Kammern eingebunden ist.

3. Mischer nach Anspruch 1 oder 2, dadurch gekennzeichnet, daß eine Mehrzahl von radialen Trennwänden (8) in den genannten Kammern parallel zu der Welle und in benachbarten Stellungen zu den Außenumfängen der genannten ringförmigen Trennwände angeordnet sind.
